# EUROPÄISCHE PATENTSCHRIFT

(11) **EP 0 511 997 B1**
(45) Veröffentlichungstag und Bekanntmachung des Hinweises auf die Patenterteilung: **18.11.1993**
(21) Anmeldenummer: 91902657.5
(22) Anmeldetag: 19.01.1991
(51) Int. Cl.: F41J 3/00

(54) **WURFPFEIL-SPIELGERÄT**
DARTS GAME
JEU DE FLECHETTES

(30) Priorität: 25.01.1990 DE 4002126
(43) Veröffentlichungstag der Anmeldung: 11.11.1992
(73) Patentinhaber: NSM AKTIENGESELLSCHAFT, 55411 Bingen (DE)
(72) Erfinder: SCHULZE, Ulrich, D-6200 Wiesbaden (DE)
(74) Vertreter: Becker, Bernd, Dipl.-Ing.
(86) Internationale Anmeldenummer: DE9100053
(87) Internationale Veröffentlichungsnummer: WO9111674

(56) Entgegenhaltungen:
- EP-A- 0 082 715
- CH-A- 282 422
- GB-A- 2 030 877
- US-A- 2 168 644
- US-A- 4 635 940
- US-A- 4 768 789

## Beschreibung

Die Erfindung bezieht sich auf ein Wurfpfeil-Spielgerät für mehrere Spieler, mit einer Wurfpfeil-Scheibe aus zwischen radialen und konzentrischen Rippen beweglich angeordneten Segmenten zur Aufnahme der Wurfpfeile, denen jeweils ein Schalter zugeordnet ist, der durch das Auftreffen eines Wurfpfeiles betätigbar und über eine Schalteinrichtung mit einer Trefferanzeige verbunden ist.

Wurfpfeil-Spielgeräte sind in verschiedenen Ausführungsformen bekannt. Stets werden Wurfpfeile auf eine Wurfpfeil-Scheibe geworfen, die in eine Anzahl von Segmenten aufgeteilt ist. Jedes Segment ist mit einem Schalter versehen, der bei Auftreffen eines Wurfpfeils betätigt wird. Mit jedem Treffer eines Segmentes wird eine bestimmte Punktzahl erzielt. Die Spiel- und Bewertungsregeln sind unterschiedlich und häufig relativ kompliziert.

In der DE-OS 33 41 303 ist ein Wurfpfeil-Spielgerät der eingangs genannten Art beschrieben, bei dem die Registrierung, Aufzählung und Anzeige der von den Spielern jeweils erreichten Punktzahl automatisch durchgeführt wird. Zu diesem Zweck ist der Wurfpfeil-Scheibe eine Schaltermatrix zugeordnet, mit der ein Mikrocomputer verbunden ist, und ferner ist eine Anzeige vorgesehen. Die Anzeige umfaßt Anzeigefelder, die den Punktestand der verschiedenen Spieler sowie die aktuelle Punktzahl anzeigen.

Bei einem in der WO-OS 88/03638 beschriebenen Wurfpfeil-Spielgerät ist eine Anzeige für den Verlaufs- und Spielzustand eines Spiels vorgesehen. Die Anzeige informiert über die Anzahl der eingegebenen Münzen und die verfügbaren Spiele und führt die Spieler durch die Auswahl eines Spiels und die Spielerzahl.

Aus der CH-PS-282 422 ist eine Zimmerschießanlage bekannt, die eine Zielscheibe mit in Schießrichtung verschiebbaren, in Gruppen von Kreisringsegmenten angeordneten Teilen bzw. Feldern umfaßt. Neben der Zielscheibe ist eine Anzeigescheibe mit Anzeigelampen angeordnet, die jeweils den Feldern der Zielscheibe zugeordnet und in ähnlicher geometrischer Weise angeordnet sind. Die Anzeigelampen werden jeweils durch Treffer der zugeordneten Felder zum Leuchten gebracht.

Der Erfindung liegt die Aufgabe zugrunde, den Ablauf des Spielgeschehens bei einem Wurfpfeil-Spielgerät der eingangs genannten Art interessanter, reizvoller und spannender zu gestalten und damit den Spielern eine weitergehende Unterhaltung und somit einen größeren Anreiz zum Spiel zu bieten. Diese Aufgabe ist durch die Erfindung bei einem Wurfpfeil-Spielgerät mit den Merkmalen des Anspruchs 1 gelöst. Vorteilhafte Weiterbildungen des erfindungsgemäßen Wurfpfeil-Spielgerätes sind Gegenstand der Unteransprüche.

Ein erfindungsgemäßes Wurfpfeil-Spielgerät umfaßt somit mindestens zwei Zielfelder, die jeweils aus zwischen benachbarten radialen und konzentrischen Rippen angeordneten Segmenten gebildet sind, wobei den Segmenten der Zielfelder jeweils eine Anzeigelampe zugeordnet ist und sämtliche Anzeigelampen eines jeden Zielfeldes nur durch Treffer des dieses Zielfeld zuerst treffenden Spielers einschaltbar sind und wobei die Anzeigelampen des betreffenden Zielfeldes bei und nach einem Treffer eines Gegenspielers nicht mehr einschaltbar sind.

Bei dem erfindungsgemäßen Wurfpfeil-Spielgerät umfaßt somit ein Zielfeld jeweils Segmente, die durch Rippen begrenzt sind und beim Auftreffen eines Wurfpfeils einen Schalter betätigen können. Die Segmente eines Zielfeldes sollen dabei jeweils durch einen Spieler getroffen werden, wobei jeweils der zugeordnete Schalter betätigt wird und die Trefferanzeige entsprechend aufleuchtet. Ist hingegen ein anderer Spieler an der Reihe und trifft ein Segment eines Zielfeldes, dessen Segmente bereits teilweise von dem einen Spieler getroffen worden sind, so verliert der eine Spieler die Möglichkeit, allein sämtliche Segmente des Zielfeldes zu treffen und er verliert dadurch dieses Zielfeld und die entsprechenden Gewinnpunkte.

Nach dem Spielziel kommt es somit nicht nur auf das Treffen von Segmenten, sondern auf die Wurfgeschicklichkeit und Taktik bei der Auswahl der angepeilten Segmente an. Einerseits gilt es, durch Treffen von Segmenten eines Zielfeldes dieses aufzufüllen, andererseits soll der Gegner durch Treffen eines Segmentes eines von diesem angepeilten Zielfeldes am Auffüllen dieses Zielfeldes gehindert werden. Ein erfolgreiches Treffen zweckmäßiger Segmentkombinationen führt zu einer hohen Punktzahl bzw. einer Reduzierung der gegnerischen Punktzahl. Der sportliche Anreiz bei diesem Spiel ist infolge des variantenreichen Spielgeschehens hoch, und es ergibt sich ein schneller Spielverlauf.

Die Beobachtung des Spielgeschehens ist durch die Anzeigelampen ermöglicht, die jeweils mit Treffen eines Segmentes eines von einem Spieler bespielten Zieifeldes aufleuchten. Es sind so im Aufbau befindliche Segmentkombinationen überschaubar.

Bei einer vorteilhaften Ausführungsform des erfindungsgemäßen Wurfpfeil-Spielgerätes ist ein Spieldurchlauf mit Gewinn beendet, wenn sämtliche Anzeigelampen eines Zielfeldes leuchten. Dabei sind ein oder mehrere Zielfelder vorzugsweise zwischen benachbarten radialen und/oder konzentrischen Rippen vorgesehen.

Zwar ist gewöhnlich jedem Segment eine Anzeigelampe zugeordnet, die bei Auftreffen eines Wurfpfeils auf das betreffende Segment aufleuchtet. Es kann jedoch auch eine Anzeigelampe zwei oder drei Segmenten zugeordnet sein derart, daß diese bei Treffen eines dieser Segmente aufleuchtet. Zusätzlich kann selbstverständlich auch ein akustisches Signal als Trefferanzeige vorgesehen sein.

Es können bestimmte Treffer/Segmentkombinationen entsprechend bevorzugten Figuren (Spalte, Zeile etc.) als bevorzugte Kombinationen vorgesehen sein, wobei jeweils ein Spieler versucht, den Aufbau einer Treffer/Segmentkombination durch den Gegner zu verhindern, ähnlich wie dies beim Mühlespiel der Fall ist. Anhand der Anordnung der Anzeigelampen in einem oder mehreren Matrixfeldern können mühelos noch trefferfreie Segmente abgelesen werden und dementsprechend die für das Weiterspiel günstigsten Segmente als Ziel anvisiert werden. Wird ein anvisiertes Segment getroffen, geht die entsprechende Anzeigelampe an. Andernfalls wird der Wurf als Fehlwurf beurteilt und keine Anzeigelampe geht an.

Bei einer vorteilhaften Ausgestaltung des erfindungsgemäßen Wurfpfeil-Spielgerätes, das eine auf Schalterbetätigungen ansprechende Zähleinrichtung aufweist, ist mit der Zähleinrichtung ein Multiplizierer verbunden, der bei vorgegebenen Kombinationen von Schalterbetätigungen auslösbar ist. Wird eine bestimmte Kombination von Segmenten auf der Wurfpfeil-Scheibe getroffen, wird der Multiplizierer ausgelöst und zugeschaltet, so daß die Kombinationspunkte mit Wichtung in die Punktezählung eingehen.

Vorzugsweise ist für jeden Spieler eine eigene Matrixfeld-Darstellung vorgesehen. Dies ist bei dem erfindungsgemäßen Wurfpfeil-Spielgerät durch eine Schalteinrichtung und mit dieser verbundene Speichereinrichtung für den Schaltzustand der in den Matrixfeldern angeordneten Anzeigelampen realisiert, wobei durch Betätigung der Schalteinrichtung die Anzeigelampen entsprechend dem gespeicherten Schaltzustand geschaltet werden und zugleich der bisherige angezeigte Schaltzustand gespeichert wird. Durch automatische oder Handbetätigung der Schalteinrichtung kann jeweils das Matrixfeld mit Anzeigelampen entsprechend dem Spielstand des gerade aktiven Spielers zur Anzeige gebracht werden. Hierbei kann vorgesehen sein, daß bereits von anderen Spielern getroffene Segmente zusätzlich durch eine spezielle Anzeige als belegt dargestellt werden, z.B. indem die entsprechenden Anzeigelampen aufleuchten, wobei die Anzeigelampen der gerade von dem Spieler getroffenen Segmente blinken.

Für den Fall mehrerer Spieler sind der Schalteinrichtung zweckmäßig mehrere Sätze von Matrixfeld-Speicherdaten zugeordnet, und die Schalteinrichtung umfaßt einen Wahlschalter, durch den die Anzeige eines der in den Matrixfeld-Speicherdaten gespeicherten Schaltzustandssätze ausgewählt wird. Es ist hierbei jeweils das aktuelle Matrixfeld, d.h. das Matrixfeld des gerade spielenden Spielers, zur Anzeige gebracht, während die übrigen Matrixfelder gespeichert sind und somit virtuelle Matrixfelder sind.

Es kann auch vorgesehen sein, daß mehrere Matrixfelder entsprechend der vorgesehenen Spielerzahl vorhanden sind und ein Wahlschalter vorgesehen ist, durch den der Schaltzustand der Schalter entsprechend einem der in den Matrixfeldern angezeigten Schaltzustände ausgewählt wird und die Lampen entsprechend geschaltet werden. In diesem Fall werden alle der den Spielern zugeordneten Matrixfelder angezeigt, und es ist lediglich das Matrixfeld des jeweils aktiven Spielers durch die Schalterbetätigung aktiviert. Ein Treffer auf der Wurfpfeil-Scheibe bewirkt dann eine Anzeigeänderung des jeweils aktiven Matrixfeldes durch Blinken der entsprechenden Anzeigelampe, während in den anderen Matrixfeldern die bereits getroffenen Segmente durch Aufleuchten der zugehörigen Anzeigelampen angezeigt werden. Vorzugsweise sind drei oder vier Matrixfelder vorgesehen. Diese Zahl entspricht der optimalen Spielerzahl.

Bei einer weiteren bevorzugten Ausführungsform des erfindungsgemäßen Wurfpfeil-Spielgerätes sind den Schaltern jeweils zugeordnete Anzeigelampen um die Wurfpfeil-Scheibe herum verteilt angeordnet. Diese Anordnung bringt die Matrixfelder bzw. deren Teilbereiche in direkteren Bezug zu den Segmenten der Wurfpfeil-Scheibe. Die Spieler erkennen so auf ganz einfache Weise und auf einen Blick, welches der Segmente bereits getroffen ist oder nicht. Bei dieser Anordnung sind die Teilbereiche der Matrixfelder entsprechend den Segmentanordnungen verteilt. Ist beispielsweise die Wurfpfeil-Scheibe in konzentrische Ringe mit radialer Teilung unterteilt, so können die Teilbereiche der Matrixfelder beispielsweise in Form einer Reihe radial zum Mittelpunkt der Wurfpfeil-Scheibe und außerhalb des zugehörigen Sektors angeordnet sein, wobei eine Anzeigelampe in einer solchen Reihe, beispielsweise eine Leuchtdiode, jeweils einem konzentrischen Abschnitt entspricht.

Die Erfindung wird im folgenden weiter anhand bevorzugter Ausführungsbeispiele und der Zeichnung beschrieben. Es zeigen:
- Fig. 1: eine perspektivische Ansicht eines ersten Ausführungsbeispieles des erfindungsgemäßen Wurfpfeil-Spielgerätes und
- Fig. 2: eine perspektivische Ansicht eines zweiten Ausführungsbeispiels des erfindungsgemäßen Wurfpfeil-Spielgerätes.

Soweit bei beiden in Fig. 1 und 2 dargestellten Ausführungsbeispielen gleiche Teile dargestellt sind, sind diese mit denselben Bezugszeichen bezeichnet. Die Darstellungen sind indessen nicht als einschränkend anzusehen.

Es wird zunächst anhand von Fig. 1 ein erstes Ausführungsbeispiel der Erfindung beschrieben. Das Wurfpfeil-Spielgerät umfaßt ein Gehäuse 2 mit einem Sockelabschnitt 4 und Seitenwände 6. Etwas oberhalb des Sockelabschnittes 4 weist das Gehäuse 2 einen vorspringenden Abschnitt 8 auf. Darüber ist ein zurückgesetzter Abschnitt 10 angeordnet. Oberhalb des zurückgesetzten Abschnitttes 10 befindet sich wiederum ein vorspringender Abschnitt 12 als oberster Gehäuseabschnitt.

Auf einer Frontplatte 14 trägt der vorspringende Abschnitt 8 einen Schlitz 16 für den Münzeinwurf. Auf einer Deckplatte 18 des vorspringenden Abschnittes 8 sind Tasten 20 als Bedienelemente angeordnet. Mittels dieser Tasten können ein gewünschter Spielbetrieb, die Zahl der Spieler, ein Spielerwechsel, etc. gewählt werden. Zweckmäßig sind die Tasten 20 gleichzeitig als Anzeigeelemente ausgebildet, so daß die eingegebenen Auswahlzustände angezeigt sind.

Der zurückgesetzte Abschnitt 10 trägt eine Wurfpfeil-Scheibe 22. Die Wurfpfeil-Scheibe 22 ist durch radiale Rippen 24 und konzentrische Rippen 26 in eine Anzahl von Segmenten unterteilt, die in der Richtung senkrecht zur Segmentfläche beweglich gelagert sind. Die Rippen 24, 26 sind an ihrem äußeren Ende pfeilspitzenförmig ausgebildet, um auftreffende Wurfpfeile auf jedes benachbarte Segment 28 abzulenken. Im gezeigten Ausführungsbeispiel weisen die Segmente 28 jeweils eine Anzahl von nicht dargestellten Öffnungen auf, in die die Spitze auftreffender Wurfpfeile eindringen können. Hinter den Segmenten sind jeweils Schalter angeordnet, die jeweils durch eine Verschiebebewegung der Segmente auf das Auftreffen eines Wurfpfeils hin betätigt werden. Die Wurfpfeil-Scheibe 22 ist im gezeigten Ausführungsbeispiel in zehn Sektoren unterteilt, die von 1 bis 10 numeriert sind. Die Numerierung ist jeweils radial außerhalb der Sektoren angebracht.

Der obere vorspringende Abschnitt 12 weist in einem oberen Anzeigebereich 30 vier Ziffernanzeigen 32 bis 38 auf, bei denen es sich beispielsweise um LED-Anzeigen handeln kann. Auf einem unteren Anzeigebtreich 40 sind vier Anzeigefelder 42 bis 48 vorgesehen. Die Anzeigefelder 42 bis 48 weisen jeweils fünf Spalten auf, die in einer oberen Zeile der Anzeigefelder mit den Zahlen 1, 3, 5, 7 und 9 bezeichnet sind. Die Spalten umfassen jeweils vier Leuchtanzeigen mittels Anzeigelampen, beispielsweise Leuchtdioden. Die Zahlen 1, 3, 5, 7 und 9 bezeichnen jeweils die der Spalte zugeordneten Sektoren der Wurfpfeil-Scheibe, auf denen gültige Treffer gelandet werden können. Die mit 2, 4, 6, 8 und 10 bezeichneten Sektoren sind somit keine Auswahlfelder. Auf diese Felder gehende Würfe führen zu Fehlwürfen.

Im dargestellten Ausführungsbeispiel ist in jedem Sektor einem Segment 28 eine Anzeigelampe zugeordnet. Dies bedeutet im Fall des Sektors 1 beispielsweise, daß das innerste Segment 50 des Sektors 1 mit der untersten Anzeigelampe 60 der linken Spalte des Anzeigefeldes 42 gekoppelt ist. Den beiden mittleren Segmenten 52, 54 sind die beiden mittleren Anzeigelampen 62, 64 zugeordnet. Die oberste Anzeigelampe 66 zeigt den Trefferzustand des obersten bzw. äußersten Segmentes 56 an.

Im gezeigten Ausführungsbeispiel sind mit den Anzeigefeldern 42 bis 48 vier Anzeigefelder für vier Spieler vorgesehen.

Durch Betätigung der entsprechenden Taste 20 wird das entsprechende Anzeigefeld 42, 44, 46 bzw. 48 aktiviert, das den Trefferspiegel des jeweils aktiven Spielers anzeigt, während die übrigen Anzeigefelder jeweils den Trefferzustand der wartenden Spieler anzeigen.

Durch die Anordnung der Anzeigelampen in Matrixfeldern ist eine sehr übersichtliche Darstellung des personenbezogenen Spielstandes bzw. insgesamt erzielten Trefferzustandes ermöglicht. Es kann auf einen Blick festgestellt werden, welches der Segmente der Wurfpfeil-Scheibe bereits getroffen ist bzw. welches dieser Segmente von welchem Spieler getroffen worden ist. Die mit den Treffern jeweils sich ergebenden Punkte bzw. die Gesamtpunktzahl ist in den Ziffernanzeigen 32 bis 38 dargestellt. So hat beispielsweise der Spieler, dem die linke Ziffernanzeige 32 und das linke Anzeigefeld 42 zugeordnet sind, eine Gesamtpunktzahl von 340 erreicht.

Die Ausbildung der Leuchtanzeige als Matrixfeld ermöglicht auch eine Spielvariante, bei der bestimmte Segmentkombinationen eine erhöhte Punktezahl erzielen. Z.B. können als bevorzugte Trefferkombinationen Sequenzen von benachbarten Anzeigelampen, beispielsweise drei benachbarte Anzeigelampen in einer Reihe oder drei benachbarte Anzeigelampen in einer Spalte zu einer höherwertigen Wichtung führen, und es kann ein Multiplizierer bei Erreichen einer solchen Sequenz durch eine intern vorgesehene Auswertevorrichtung zugeschaltet werden, wodurch die Sequenz-Punkte z.B. mit der Zahl 3 multipliziert werden. Es können auch andere Formationen ausgewählt werden.

Das Spielende kann zu dem Zeitpunkt festgelegt sein, bei dem sämtliche Segmente getroffen worden sind, d.h. wenn sämtliche Anzeigelampen eines Matrixfeldes erleuchtet sind. Der entsprechende Spieler ist dann der Sieger. Eine andere Variante des Wurfpfeil-Spiels kann so ausgestaltet sein, daß derjenige der Sieger ist, der zuerst eine bestimmte Punktzahl erzielt hat. Das Spiel stellt somit einen sportlichen Anreiz für die Spieler dar. Sieger des Wurfpfeil-Spiels ist stets derjenige, der ein geschickter Werfer und auch Taktiker ist, denn einerseits gilt es, selbst möglichst viele Punkte zu erzielen, und andererseits durch bestimmte Auswahl der zu treffenden Segmente dem Gegenspieler Punktemöglichkeiten zu verbauen.

In Fig. 2 ist eine Variante des erfindungsgemäßen Wurfpfeil-Spielgerätes dargestellt. Das Gehäuse 2 weist einen schmaleren oberen vorspringenden Abschnitt 58 auf, der lediglich einen einzigen Anzeigebereich 30 mit Ziffernanzeigen 32 bis 38 aufweist. Anstelle der Anzeigefelder 42 bis 48 gemäß dem ersten Ausführungsbeispiel weist das in Fig. 2 dargestellte Wurfpfeil-Spielgerät radiale Anzeigespalten 70 bis 78 auf, die jeweils vier Anzeigelampen bzw. Leuchtdioden umfassen. Die Anzeigelampen einer jeden radialen Anzeigespalte 70 bis 78 sind jeweils den Segmenten eines der Sektoren 1, 3, 5, 7 und 9 zugeordnet, und zwar jeweils des radial inneren Sektors. So zeigt beispielsweise die innere Anzeigelampe 80 der radialen Anzeigespalte 70 an, daß das innere Segment 50 des Sektors 1 getroffen worden ist. Entsprechend sind die mittleren Anzeigelampen 82, 84 den mittleren Segmenten 52, 54 und die äußere Anzeigelampe 86 dem äußeren Segment 56 des Sektors 1 zugeordnet. Bei dieser Ausgestaltung des Wurfpfeil-Spielgerätes werden lediglich die insgesamt getroffenen Segmente und die von den jeweiligen Spielern erzielten Punktestände angezeigt. Es kann somit eine Spielvariante ganz ähnlich dem Mühlespiel nachgebildet werden, das ebenfalls nur ein Spielfeld aufweist, während das Wurfpfeil-Spielgerät gemäß Fig. 1 durch die virtuellen Matrixfelder jeweils ein aktives und mehrere virtuelle Spielfelder umfaßt.

Selbstverständlich sind diverse Varianten und Abänderungen möglich. Die in den Ansprüchen, der Beschreibung und der Zeichnung offenbarten Merkmale des erfindungsgemaßen Wurfpfeil-Spielgerätes können insbesondere einzeln oder auch in beliebiger Kombination verwendet werden.

## Patentansprüche

1. Wurfpfeil-Spielgerät für mehrere Spieler, mit
- einer Wurfpfeil-Scheibe aus zwischen radialen und konzentrischen Rippen angeordneten Segmenten zur Aufnahme der Wurfpfeile, die senkrecht zur Segmentfläche beweglich sind und denen jeweils ein Schalter zugeordnet ist, der durch das Auftreffen eines Wurfpfeiles betätigbar und über eine Schalteinrichtung mit einer Trefferanzeige verbunden ist,
- wobei mindestens zwei Zielfelder (50 bis 56) vorgesehen sind, die jeweils aus mehreren zwischen benachbarten radialen und konzentrischen Rippen (24, 26) angeordneten Segmenten gebildet sind,
dadurch **gekennzeichnet,** daß
- den Segmenten der Zielfelder (50 bis 56) jeweils eine Anzeigelampe (60 bis 66; 70 bis 76) zugeordnet ist und die Anzeigelampen in einem oder mehreren Matrixfeldern (42 bis 48) angeordnet sind,
- die zweite und weiteren Anzeigelampen (60 bis 66; 70 bis 76) eines jeden Zielfeldes (50 bis 56) nur durch Treffer des ein Segment dieses Zielfeldes zuerst treffenden Spielers einschaltbar sind, wobei die zweite und weitere Anzeigelampen des betreffenden Zielfeldes durch Treffer weiterer Spieler nicht einschaltbar sind, und
- eine mit der Schalteinrichtung verbundene Speichereinrichtung für den Schaltzustand der in den Matrixfeldern (42 bis 48) angeordneten Anzeigelampen vorgesehen ist, wobei durch Betätigung der Schalteinrichtung die Anzeigelampen entsprechend dem gespeicherten Schaltzustand geschaltet werden und zugleich der bisherige angezeigte Schaltzustand gespeichert wird.

2. Wurfpfeil-Spielgerät nach Anspruch 1, dadurch **gekennzeichnet,** daß ein oder mehrere Zielfelder zwischen benachbarten radialen Rippen (24) vorgesehen sind, deren Segmente (50 bis 56) jeweils demselben Sektor zugehörig sind.

3. Wurfpfeil-Spielgerät nach einem der Anspruch 1 oder 2, dadurch **gekennzeichnet,** daß ein oder mehrere Zielfelder zwischen benachbarten konzentrischen Rippen (26) vorgesehen sind, deren Segmente jeweils demselben Kreisring zugehörig sind.

4. Wurfpfeil-Spielgerät nach einem der Ansprüche 1 bis 3, mit einer auf Schalterbetätigungen ansprechenden Zähleinrichtung, **gekennzeichnet,** durch einen mit der Zähleinrichtung verbundenen Multiplizierer, der bei vorgegebenen Kombinationen von Schalterbetätigungen auslösbar ist.

5. Wurfpfeil-Spielgerät nach einem der Ansprüche 1 bis 4, dadurch **gekennzeichnet,** daß der Schalteinrichtung mehrere Sätze von Matrixfeld-Speicherdaten zugeordnet sind und die Schalteinrichtung einen Wahlschalter umfaßt, durch den die Anzeige eines der in den Matrixfeld-Speicherdaten gespeicherten Schaltzustandsätze ausgewählt wird.

6. Wurfpfeil-Spielgerät nach einem der Ansprüche 1 bis 5, dadurch **gekennzeichnet,** daß den Schaltern jeweils zugeordnete Lampen (80 bis 86) um die Wurfpfeil-Scheibe (22) herum verteilt angeordnet sind.

## Claims

1. Machine for a game of darts for a plurality of players, having
- a target comprising segments, which are disposed between radial and concentric ribs for receiving the darts, which are displaceable perpendicular to the segment area and with each of which a switch is associated, which is actuatable as a result of encountering a dart and is connected to a score display via a switching means,
- at least two target areas (50 to 56) being provided, which are each formed from a plurality of segments disposed between adjacent radial and concentric ribs (24, 26),
characterised in that
- a display light (60 to 66; 70 to 76) is associated with each of the segments of the target areas (50 to 56), and the display lights are disposed in one or a plurality of matrix arrays (42 to 48),
- the second and additional display lights (60 to 66; 70 to 76) of each target area (50 to 56) can only be switched-on by hits made by the player first hitting a segment of this target area, the second and additional display lights of the target area concerned not being able to be switched-on by hits made by additional players,
- a memory means, connected to the switching means, is provided for storing the switching state of the display lights disposed in the matrix arrays (42 to 48), the display lights being switched according to the stored switching state by actuation of the switching means, and the hitherto displayed switching state being simultaneously stored.

2. Machine for a game of darts according to claim 1, characterised in that one or a plurality of target areas are provided between adjacent radial ribs (24), the segments (50 to 56) of which belong to the same sector.

3. Machine for a game of darts according to one of claim 1 or 2, characterised in that one or a plurality of target areas are provided between adjacent concentric ribs (26), the segments of which belong to the same circular ring.

4. Machine for a game of darts according to one of claims 1 to 3, having a counting means, which responds to switch actuations, characterised by a multiplier, which is connected to the counting means and is triggerable at prescribed combinations of switch actuations.

5. Machine for a game of darts according to one of claims 1 to 4, characterised in that the switching means has a plurality of sets of matrix array memory data associated therewith, and the switching means includes a selector switch, by means of which the display of one of the sets of switching states stored in the matrix array memory data is selected.

6. Machine for a game of darts according to one of claims 1 to 5, characterised in that lights (80 to 86), associated with the switches, are distributed around the dartboard (22).

## Revendications

1. Jeu de fléchettes pour plusieurs joueurs avec
- une cible à fléchettes faite de segments disposés entre des nervures radiales et concentriques pour la réception des fléchettes, lesquelles sont mobiles perpendiculairement à la surface des segments et à chacune desquelles est associé un commutateur qui est actionnable par l'impact d'une fléchette et est relié à un affichage des impacts par l'intermédiaire d'un dispositif de commutation,
- deux champs de visée (50 à 56) au moins étant prévus, qui sont formés chacun de plusieurs segments disposés entre des nervures radiales et concentriques (24, 26), caractérisé en ce que
- un voyant-témoin (60 à 66 ; 70 à 76) est associé à chacun des segments des champs de visée (50 à 56) et les voyants-témoins sont disposés dans un ou plusieurs champs de matrice (42 à 48),
- le deuxième et les autres voyants-témoins (60 à 66 ; 70 à 76) de chacun des champs de visée (50 à 56) ne sont commutables que par l'impact du joueur touchant le premier un segment de ce champ de visée, le deuxième et les autres voyants-témoins du champ de visée concerné n'étant pas commutables par des impacts d'autres joueurs, et
- un dispositif de mémoire relié au dispositif de commutation est prévu pour l'état de commutation des voyants-témoins disposés dans les champs de matrice (42 à 48), les voyants-témoins étant commutés par actionnement du dispositif de commutation selon l'état de commutation mémorisé et en même temps l'état de commutation affiché jusqu'alors est mémorisé.

2. Jeu de fléchettes selon la revendication 1, caractérisé en ce qu'un ou plusieurs champs de visée sont prévus entre des nervures radiales (24) voisines, dont les segments (50 à 56) font partie chacun du même secteur.

3. Jeu de fléchettes selon l'une des revendications 1 ou 2, caractérisé en ce qu'un ou plusieurs champs de visée sont prévus entre des nervures concentriques voisines (26), dont les segments font partie chacun du même anneau de cercle.

4. Jeu de fléchettes selon l'une des revendications 1 à 3, avec un dispositif de comptage répondant aux actionnements des commutateurs, caractérisé par un multiplicateur relié au dispositif de comptage, qui est déclenchable par des combinaisons prédéfinies des actionnements des commutateurs.

5. Jeu de fléchettes selon l'une des revendications 1 à 4, caractérisé en ce que plusieurs jeux de données de mémoire de champ de matrice sont associés au dispositif de commutation et le dispositif de commutation comprend un commutateur de sélection à travers lequel l'affichage d'un jeu d'états de commutation mémorisés dans les données de mémoire de champ de matrice est sélectionné.

6. Jeu de fléchettes selon l'une des revendications 1 à 5, caractérisé en ce que les voyants (80 à 86) associés aux commutateurs sont disposés répartis tout autour de la cible à fléchettes (22).
